# EUROPÄISCHE PATENTANMELDUNG

(11) **EP 0 624 337 A1**
(43) Veröffentlichungstag der Anmeldung: **17.11.1994**
(21) Anmeldenummer: 94810229.8
(22) Anmeldetag: 25.04.1994
(51) Int. Cl.: A47K 10/32

(54) **Entnahmeeinheit für Flüssigkeit aus einem Toilettenpapierhalter mit integriertem Flüssigkeitsbehälter**

(30) Priorität: 27.04.1993 CH 1266/93
(71) Anmelder: Schaer, Marc, CH-3011 Berne (CH)
(72) Erfinder: Schaer, Marc, CH-3011 Berne (CH)

(57) **Zusammenfassung**

Bei der vorliegenden Erfindung handelt es sich um eine Entnahmeeinheit für Flüssigkeit aus einem Toilettenpapierhalter (10) mit integriertem Flüssigkeitsbehälter.
Bisherige Entnahmevorrichtungen brauchten für die stufenlose Dosierung von Flüssigkeit eine Konstruktion, die mit mehr Einzelteilen produktionstechnisch und ergonomisch zu komplex waren.

Im wesentlichen besteht die Entnahmeeinheit aus einem Ventilteil (1), welcher sich aus einem Ring mit drei Kunststofflippen (3) und einem senkrechten Stab (2) zusammensetzt. Die Lippen wirken dabei federnd auf den Stab. Der Stab weist am oberen Ende eine Verdickung auf (4), die im Mittelteil (5) den Kanal (6) verschliesst. Beim Hochdrücken der Abschlusseinheit (7) wirkt diese auf das untere Ende des Stabes (2) und öffnet dabei den Kanal (6). Sämtliche Teile dieser Entnahmeeinheit sind steckbar und aus Polyäthylen gefertigt. Die ganze Entnahmeeinheit wiederum kann in den Halterboden des Toilettenpapierhalters (10) eingesteckt werden.

## Beschreibung

Die Erfindung betrifft eine Entnahmeeinheit, welche mit dem Toilettenpapierhalter (Pat. M91 07 417.7) korrespondiert.

Der Toilettenpapierhalter mit integriertem Flüssigkeitsteil ist eine Weiterentwicklung bestehender Toilettenpapierhalter. Gegenüber der bereits patentierten Kombination von Halter, Flüssigkeitsbehälter und Entnahmeeinheit weist die neue Entnahmeeinheit massgebliche Neuerungen und Verbesserungen auf.

Die erfindungsgemässe Lösung liegt in Form eines Entnahmeteils vor, welcher nur noch mit 3 Komponenten auskommt.

Fig. 1 Sämtliche Teile sind aus Polyäthylen und funktionieren wiefolgt: Der Ventilteil (1) besteht aus einem Ring, der via drei Kunststofflippen (3) mit einem senkrechten Stab (2) verbunden ist. Die gebogene Form der drei Kunststofflippen wirkt dabei als Feder. Der senkrechte Stab (2), welcher sich nach unten verjüngt, bildet im oberen Teil eine Verdickung (4), die im Mittelteil (5) den darin enthaltenen Kanal (6) verschliesst. Beim Hochdrücken der deckelförmigen Abschluss- einheit (7) wirkt diese über die gesteckte Verbindung des Stabendes mit einer Noppe (9) auf den Stab (2) und öffnet dabei die Verbindung zwischen Ventilteil (1) und dem Mittelteil (5) bzw. (6).

Fig. 2 Sämtliche Teile sind steckbar. Der Schnitt zeigt die Verbindung aller Komponenten zu einer Entnahmeeinheit. In der Abschlusseinheit (7) sind fünf tropfenförmige Schlitze (8), durch welche die Flüssigkeit austritt. Diese Abschlusseinheit weist im Querschnitt eine Neigung von 5 Grad auf. Durch das Hochdrücken derselben, bildet die Noppe (14) in der Führung (15) den grösstmöglichen Weg zur Oeffnung des Ventils. Ventilteil (1-4), Mittelteil (5/6) und Abschlussteil (7-14) werden als Gesamtes in die Halterunterseite (10) eingesteckt.

Fig. 3 Die Entnahmeeinheit (1-8) im Verbund mit dem Toilettenpapierhalter (10). Die Entnahmeeinheit wird produktionsseitig als Ganzes in den Halterboden eingeklinkt. Dazu dienen die in Fig. 1 und 2 gezeigten Nuten und Kämme. (11/12)

Fig. 4 Die Flüssigkeitsentnahme und Dosierung erfolgt dadurch, dass wie gewohnt Papier ab der Rolle entnommen wird. Je nach Papierbeschaffenheit werden 2-4 Lagen zusammengefaltet und mit leichtem Druck auf die Abschlusseinheit gedrückt. Der leichte Druck reicht aus, dass sich der Ventilteil (1-4) nach oben hin öffnet und die Flüssigkeit sich auf dem Papier verteilt. Ein längeres Drücken bewirkt eine grössere Befeuchtung.

Eine Alternative zum oben beschriebenen Entnahmeteil sieht wiefolgt aus:

Fig. 5 Der Ventilteil (1) besteht ebenfalls aus einem Ring, der via drei Kunststofflippen (3) mit einem sich propfenartig verdickenden Zapfen (2) verbunden ist. Auch hier wirken die drei Kunststofflippen als Feder. Der Mittelteil ist gleicher Gestalt wie in der erfindungsgemäss oben beschriebenen Variante Fig. 1 und 2. Statt einer deckelförmigen Abschlusseinheit bildet eine Kugel (6) die Entnahmeeinheit. Die Kugel wird dabei durch einen Fixierring (7) gehalten. Durch das Hochdrücken der Kugel erfolgt ein Druck auf das untere Ende des Zapfens (2), der dadurch die Oeffnung (5) freigibt für die Flüssigkeit.

Fig. 6 Sämtliche Teile sind steckbar. Der Schnitt zeigt die Verbindung aller Komponenten zu einer Entnahmeeinheit. Ventilteil (1-3), Mittelteil (4) und Abschlussteil (6/7) werden als Ganzes in die Halterunterseite (9) eingesteckt. Am unteren Ende des Fixierringes (7) bildet eine ringförmige Dichtungslippe (8) eine Auflage zur Kugel (6). Diese hat einerseits die Funktion, die Flüssigkeitsmenge gleichmässig zu verteilen und andererseits fixiert sie die Kugel im Fixierring (7).

## Patentansprüche

1. Entnahmeeinheit für Flüssigkeit aus einem Toilettenpapierhalter mit integriertem Flüssigkeitsbehälter, die mit drei steckbaren Teilen auskommt.

2. Entnahmeeinheit für Flüssigkeit aus einem Toilettenpapierhalter mit integriertem Flüssigkeitsbehälter nach Anspruch 1 dadurch gekennzeichnet, dass er aus einem Ventilteil (1), der sich aus einem Ring mit drei Kunststofflippen (3) und einem senkrechten Stab (2) zusammensetzt, besteht. Die drei Kunststofflippen sind dabei dergestalt, dass sie eine Feder- wirkung zwischen Ring und Stab ausüben.

3. Entnahmeeinheit für Flüssigkeit aus einem Toilettenpapierhalter mit integriertem Flüssigkeitsbehälter nach den Ansprüchen 1 und 2 dadurch gekennzeichnet, dass der senkrechte Stab (2) im oberen Teil eine Verdickung bildet (4) und sich nach unten verjüngt. Der verjüngende Teil des Stabes reicht dabei durch den gesamten Ventilteil bis zur Abschlusseinheit.

4. Entnahmeeinheit für Flüssigkeit aus einem Toilettenpapierhalter mit integriertem Flüssigkeitsbehälter nach den Ansprüchen 1 und 3 dadurch gekennzeichnet, dass der Stab (4) mittels seiner Verdickung den im Mittelteil (5) befindlichen Kanal (6) verschliesst, solange kein Druck von unten auf ihn ausgeübt wird.

5. Entnahmeeinheit für Flüssigkeit aus einem Toilettenpapierhalter mit integriertem Flüssigkeitsbehälter nach den Ansprüchen 1 und 4 dadurch gekennzeichnet, dass der Mittelteil (5) sich mittels einem Kamm (11) in den Halterboden, der eine Nut aufweist, einstecken lässt. Ebenso wird der Ventilteil mittels einem Kamm (12) in die Nut des Mittelteils eingesteckt.

6. Entnahmeeinheit für Flüssigkeit aus einem Toilettenpapierhalter mit integriertem Flüssigkeitsbehälter nach den Ansprüchen 1 und 5 dadurch gekennzeichnet, dass der Stab (2) am unteren Ende in eine Nut (9) des Abschlussteils (7) eingesteckt wird.

7. Entnahmeeinheit für Flüssigkeit aus einem Toilettenpapierhalter mit integriertem Flüssigkeitsbehälter nach den Ansprüchen 1 und 6 dadurch gekennzeichnet, dass die Abschlusseinheit (7) fünf tropfenförmige Schlitze (8) aufweist, durch die die Flüssigkeit austreten kann.

8. Entnahmeeinheit für Flüssigkeit aus einem Toilettenpapierhalter mit integriertem Flüssigkeitsbehälter nach den Ansprüchen 1 und 7 dadurch gekennzeichnet, dass die Abschlusseinheit mit einer fixen Nut (13) im Mittelteil (5) eingesteckt wird. Eine Noppe (14) kann in der Führung (15) nach oben gedrückt werden. Diese Strecke bildet den grösstmöglichen Weg zur Oeffnung des gesamten Ventils.

9. Entnahmeeinheit für Flüssigkeit aus einem Toilettenpapierhalter mit integriertem Flüssigkeitsbehälter nach den Ansprüchen 1 und 8 dadurch gekennzeichnet, dass mittels leichtem Druck auf die Abschlusseinheit (7) der Stab (2) nach oben gedrückt wird und dabei den Kanal (6) im Mittelteil öffnet.

10. Entnahmeeinheit für Flüssigkeit aus einem Toilettenpapierhalter mit integriertem Flüssigkeitsbehälter nach den Ansprüchen 1 und 9 dadurch gekennzeichnet, dass sie als Ganzes in den Halterboden eines Toilettenpapierhalters, der einen integrierten Flüssigkeitsbehälter besitzt, eingesteckt werden kann.

11. Entnahmeeinheit für Flüssigkeit aus einem Toilettenpapierhalter mit integriertem Flüssigkeitsbehälter nach den Ansprüchen 1 und 10 dadurch gekennzeichnet, dass der Ventilteil die gleichen Merkmale besitzt, sich aber durch einen verkürzten Stab, der nur noch aus einer Verdickung (2) besteht, unterscheidet (Fig. 5).

12. Entnahmeeinheit für Flüssigkeit aus einem Toilettenpapierhalter mit integriertem Flüssigkeitsbehälter nach den Ansprüchen 1 und 12 dadurch gekennzeichnet, dass eine Kugel (6) zusammen mit einem Fixierring (7) den Abschluss des Ventils bilden. Eine ringförmige Dichtungslippe (8) fixiert die Kugel und ist für das gleichmässige Verteilen der Flüssigkeit verantwortlich (Fig. 6).

13. Entnahmeeinheit für Flüssigkeit aus einem Toilettenpapierhalter mit integriertem Flüssigkeitsbehälter nach den Ansprüchen 1 und 13 dadurch gekennzeichnet, dass sich der Mittelteil (4) mittels einer Nut (11) in den Halterboden (9) einstekken lässt. Ebenso wird der Ventilteil (1-3) mittels einer Nut (12) in den Mittelteil (4) eingesteckt (Fig. 6).

14. Entnahmeeinheit für Flüssigkeit aus einem Toilettenpapierhalter mit integriertem Flüssigkeitsbehälter nach den Ansprüchen 1 und 13 dadurch gekennzeichnet, dass die Kugel (6) sich frei zwischen Fixierring (7) und Mittelteil (4) drehen kann. Durch Hochdrücken der Kugel (6) drückt diese auf das Stabende (2). Das Stabende öffnet den Kanal (5) und gibt den Weg frei für die Flüssigkeit (Fig. 6).
